# EUROPÄISCHE PATENTSCHRIFT

(11) **EP 1 106 277 B1**
(45) Veröffentlichungstag und Bekanntmachung des Hinweises auf die Patenterteilung: **13.04.2005**
(21) Anmeldenummer: 00125538.9
(22) Anmeldetag: 22.11.2000
(51) Int. Cl.: B21D 51/26, B21D 51/24

(54) **Druckluftbehälter**
Compressed-air vessel
Réservoir à air comprimé

(30) Priorität: 01.12.1999 DE 19957855
(43) Veröffentlichungstag der Anmeldung: 13.06.2001
(73) Patentinhaber: MAN Nutzfahrzeuge Aktiengesellschaft, 80976 München (DE)
(72) Erfinder: Burger, Norbert, 84030 Ergolding (DE); Tittel, Matthias, 85253 Erdweg (DE); Übelacker, Andreas, Dipl.-Ing., 82282 Unterschweinbach (DE)

(56) Entgegenhaltungen:
- EP-A- 0 389 078
- GB-A- 2 071 546
- US-A- 4 131 980
- US-A- 4 280 533
- US-A- 4 304 038

## Beschreibung

Die Erfindung betrifft einen Behälter für Kraftfahrzeuge, gemäß dem Oberbegriff des Anspruchs 1.

Aus der DE 44 07 075 C2 ist ein einwandiger Druckluftbehälter in Nutzfahrzeugen bekannt, dessen Wand auf ihrer Innenseite mit einer Korrosionsschutzschicht versehen ist. Die Wand des Druckluftbehälters ist aus wenigstens zwei, aus einem zweischichtigen Verbundwerkstoff vorgefertigten, nachfolgend zusammengesetzten und anschließend zusammengeschweißten, einzelnen Wandteilen hergestellt.

Aus der US 4 131 980 A ist ein Tank aus Metall zur Aufnahme von flüssigem Kohlenwasserstoff sowie ein Verfahren zu dessen Herstellung bekannt. Hierbei werden zwei Behälterhälften mit hiervon abragenden Stegen gefertigt, die unter Einbringung eines mediumresistenten Klebers solcherart mehrmals umgefalzt werden, dass eine sechsfache Dicke dieser Falze gegenüber der übrigen Behälterwanddicke erzielt ist.

Aus der EP 0 389 078 A2 ist ein Verfahren zur Herstellung von Druckgasflaschen bekannt, bei welchem wärmegefertigte Rohre durch ein Ablängen in Rohrabschnitte geteilt werden. Die einzelnen Rohrabschnitte werden anschließend mittels einer Warmumformung zu einem geschlossenen Behälter umgeformt und nach der Wärmebehandlung im Halsbereich der Druckgasflasche mechanisch bearbeitet.

Es ist Aufgabe der Erfindung, einen Druckluftbehälter in Kraftfahrzeugen in technisch und wirtschaftlich optimierter Weise darzustellen.

Diese Aufgabe wird erfindungsgemäß durch die Merkmale des Anspruches 1 gelöst.

Durch die erfindungsgemäße Darstellung eines Druckluftbehälters in Kraftfahrzeugen sind zunächst zwei in etwa gleichgroße Behälterhälften nach einem Umformverfahren, beispielsweise einem Press-, Tiefzieh-, Fließform-, Drückverfahren oder dergleichen hergestellt. Dabei sind öffnungsseitig beider Behälterhälften umfangsseitig umlaufende, etwa rechtwinklig hiervon abragende Stegränder gebildet, welche in einem nachfolgenden Arbeitsschritt durch nichtthermisches Fügen und unter zusätzlicher Verwendung eines Dichtmittels zu einer gemeinsam gebildeten, umfangsmäßig umlaufenden Falzverbindung umgeformt sind, durch welche die beiden Behälterhälften abdichtend miteinander verbunden sind. Dabei ist der Behälter ein Druckluftbehälter, dessen miteinander zu verbindende Behäfterhälften in etwa topfförmig ausgebildet sind und als Querschnittsform entweder einen Kreisquerschnitt oder eine von diesen abweichende Querschnittsform - beispielsweise eine bombierte Querschnittsform aufweisen.

In letzterem Fall ist eine bessere Raumausnutzung erzielbar, d. h. bei gleichem Platzbedarf kann ein größerer Volumeninhalt im Druckluftbehälter realisiert sein.

Gemäß einer weiteren Ausgestaltung der Erfindung kann zwischen den Behälterhälften eine optionale Schottwand angeordnet sein, deren umlaufende Randzone Bestandteil der gemeinsamen Falzverbindung der beiden Behälterhälften ist.

Gemäß einer weiteren Ausgestaltung der Erfindung kann die Schottwand eine im Übergangsbereich der beiden Behälterhälften wirksame, flüssigkeitsundurchlässige, jedoch luftdurchlässige Membran aufweisen.

Gemäß einer weiteren Ausgestaltung der Erfindung kann das die beiden Behälterhälften abdichtende Dichtmittel zusätzlich Klebeeigenschaften aufweisen.

Gemäß einer weiteren Ausgestaltung der Erfindung können die Behälterhälften bei ihrer Herstellung jeweils nach dem Umformverfahren thermisch nachbehandelt sein. Als thermische Nachbehandlung kann beispielsweise ein Spannungsarmglühen oder dergleichen zur Anwendung gebracht sein.

Gemäß einer weiteren Ausgestaltung der Erfindung können zur Herstellung der Behälterhälften vorgesehen Bleche aus korrosionsbeständigen Materialien bestehen und/oder eine korrosionsbeständige Beschichtung aufweisen, welche vor oder nach dem Umformvorgang auf die Bleche aufbringbar ist. Als korrosionsbeständige Materialien können beispielsweise Alulegierungen, nichtrostende Stahlsorten oder dergleichen vorgesehen sein. Als korrosionsbeständige Beschichtung kann beispielsweise eine Kunststoffbeschichtung verwendet sein.

Gemäß einer weiteren Ausgestaltung der Erfindung kann jede Behälterhälfte dem jeweiligen Umformverfahren angepaßte Radien aufweisen.

Gemäß einer weiteren Ausgestaltung der Erfindung können die nach dem jeweiligen Umformverfahren erzielten Blechdicken an den Behälterhälften ein dem zu erwartenden Belastungsfall des Druckluftbehälters angepaßtes Maß aufweisen.

Gemäß einer weiteren Ausgestaltung der Erfindung kann der Druckluftbehälter eine seiner jeweiligen Einbausituation angepaßte Größe und Form aufweisen. Gegebenenfalls können Befestigungselemente zur Anbringung des Druckluftbehälters in die Behälterhälften integriert sein.

Nachfolgend ist die erfindungsgemäße Vorrichtung anhand in der Zeichnung dargestellter Ausführungsbeispiele näher erläutert.

In der Zeichnung zeigen:
- Fig. 1: einen Druckluftbehälter eines Kraftfahrzeuges in Seitenansicht,
- Fig. 2: zusammensetzbare Behälterhälften im Schnitt in Seitenansicht,
- Fig. 3: als vergrößerten Ausschnitt aus Fig. 2 eine Falzverbindung und
- Fig. 4: in Vorderansicht zwei nebeneinander angeordnete Druckluftbehälter in Schnittdarstellung mit unterschiedlichen Querschnitten.

In Fig. 1 ist in Seitenansicht eine erste Ausführungsvariante eines erfindungsgemäßen Druckluftbehälters 1 in Kraftfahrzeugen gezeigt. Der Druckluftbehälter 1 ist aus zwei in etwa gleichgroßen, in einem ersten Arbeitsgang nach einem Umformverfahren hergestellten Behälterhälften 2, 3 zusammengesetzt, welche durch nichthermisches Fügen ihres gemeinsamen Anschlußbereiches und unter zusätzlicher Verwendung eines Dichtmittels 8 (Fig. 2) über eine gemeinsam gebildete, umfangsmäßig umlaufende Falzverbindung 4 abdichtend miteinander verbunden sind. Die verwendeten Dichtmittel 8 können zusätzlich auch Klebeeigenschaften aufweisen.

In Fig. 2 ist in Seitenansicht in Schnittdarstellung der aus den etwa gleichgroßen Behälterhälften 2, 3 zusammensetzbare Druckluftbehälter 1 im unkomplettierten Zustand gezeigt. Die etwa gleichgroßen Behälterhälften 2, 3 sind nach einem Umformverfahren gefertigt und weisen nach diesem Arbeitsschritt zunächst öffnungsseitig, an ihrem Umfang umlaufende, etwa rechtwinklig abragende Stegränder 6, 7 auf, welche nach einer gegebenenfalls angewendeten Wärmebehandlung anschließend durch nichtthermisches Fügen und unter zusätzlicher Verwendung eines Dichtund/oder Klebemittels 8 über eine gemeinsam gebildete, umfangsmäßig umlaufende Falzverbindung 4 (Fig. 3) abdichtend miteinander verbunden werden. Die zunächst nach einem Umformverfahren geformten, gegebenenfalls thermisch nachbehandelten Behälterhälften 2, 3 können zunächst auf ein spannungsarmes Niveau gebracht werden, bevor sie anschließend durch nichtthermisches Fügen und unter Zuhilfenahme eines Dichtmittels 8 abdichtend miteinander verbunden werden.

In der hier gezeigten Version ist zwischen den etwa rechtwinklig abragenden Stegrändem 6, 7 der Behälterhäften 2, 3 eine optionale Schottwand 5 angeordnet, deren umlaufende Randzone Bestandteil der gemeinsamen Falzverbindung 4 (Fig. 3) der beiden Behälterhälften 2, 3 ist.

In Fig. 3 ist in einem vergrößerten Ausschnitt in Schnittdarstellung eine solche Falzverbindung 4 gemäß der Ausführungsvariante des Druckluftbehälters 1 aus Fig. 2 gezeigt. Die nach einem Falzverfahren erfolgte Umfalzung der beiden Stegränder 6, 7 der Behälterhälften 2, 3 berücksichtigt die zwischen den Stegrändern 6, 7 eingelegte und mit Dicht- und/oder Klebemittel 8 beidseitig versehene Randzone der Schottwand 5. Die Schottwand 5 kann eine im Übergangsbereich der beiden Behälterhälften 2, 3 wirksame, flüssigkeitsundurchlässige, jedoch luftdurchlässige Membran aufweisen, wobei die Schottwand 5 in ihrer Randzone aus einem die Falzumformung mitmachenden Material besteht.

Nach der mechanischen Umfalzung der Falzverbindung 4 ist eine der Aushärtzeit des Klebemittels 8 entsprechende Zeit abzuwarten, bis der gesamte Druckluftbehälter 1 als fertiggestellt gilt. Gemäß einer hier nicht gezeigten Alternative kann die Schottwand 5 bedarfsweise entfallen.

Das zur Herstellung der Behälterhälften 2, 3 erforderliche Umformverfahren kann durch ein Preß-, Tiefzieh-, Fließform-, Drückverfahren oder dergleichen realisiert sein. Die zur Herstellung der Behälterhälften 2, 3 vorgesehenen Bleche können aus korrosionsbeständigen Materalien bestehen und/oder eine korrosionsbestände Beschichtung aufweisen, welche vor oder nach dem Umformvorgang auf die Bleche aufgebracht wird. Jede Behälterhälfte 2, 3 kann dem jeweiligen Umformverfahren angepaßte Radien aufweisen. Die nach dem jeweiligen Umformverfahren erzielten Blechdicken an den Behälterhälften 2, 3 können ein dem zu erwartenden Belastungsfall des Druckluftbehälters 1 angepaßtes Maß aufweisen.

In Fig. 4 sind in Vorderansicht jeweils zwei Paare von Druckluftbehältern 1 mit unterschiedlichem Querschnitt dargestellt. Dabei ist in strichlierter Darstellung ein Paar von Druckluftbehältern 1 mit einem Kreisquerschnitt gezeigt. Des weiteren ist in linierter Darstellung ein Paar von Druckluftbehältern 1 gezeigt, welche eine von einem Kreisquerschnitt abweichende Querschnittsform aufweisen.

Die nach dem erfindungsgemäßen Herstellungsverfahren von Drucktuftbehältern 1 ermöglichte letztgenannte Variante einer bombierten Querschnittsformgebung beider Behälterhälften 2, 3 - gemäß der linierten Darstellung - hat den Vorteil eines größeren Füllvolumens sowie einer besseren Volumenausnutzung des von den beiden Druckluftbehältern 1 beanspruchten Raumes.

Die für die Behälterhälften 2, 3 verwendeten Bleche können gegebenenfalls einen Oberflächenschutz aufweisen, welcher vor oder nach dem Umformverfahren auf die Behälterhälften 2, 3 aufgebracht wird. Es können jedoch auch nichtrostende Materialien wie beispielsweise Alulegierungen, nichtrostende Stahlsorten usw. als Bleche verwendet sein. Als Oberflächenschutz können beispielsweise Kunststoffbeschichtungen oder dergleichen zur Anwendung kommen.

Die dem jeweiligen Belastungsfall angepaßten Blechdicken der Behälterhälften 2, 3 können bei Aluminium beispielsweise ca. 2 mm und bei Stahl ca. 1,5 mm betragen.

## Patentansprüche

1. Behälter für Kraftfahrzeuge, bei welchem zunächst zwei in etwa gleichgroße Behälterhälften (2, 3) nach einem Umformverfahren, beispielsweise einem Press-, Tiefzieh-, Fließform-, Drückverfahren oder dergleichen hergestellt sind, wobei öffnungsseitig beider Behälterhälften (2, 3) umfangsseitig umlaufende, etwa rechtwinklig hiervon abragende Stegränder (6, 7) gebildet sind, welche in einem nachfolgenden Arbeitsschritt durch nichtthermisches Fügen und unter zusätzlicher Verwendung eines Dichtmittels (8) zu einer gemeinsam gebildeten, umfangsmäßig umlaufenden Falzverbindung (4) umgeformt sind, durch welche die beiden Behälterhälften (2, 3) abdichtend miteinander verbunden sind, **gekennzeichnet dadurch, dass** der Behälter ein Druckluftbehälter (1) ist, dessen miteinander zu verbindende Behälterhälften (2, 3) in etwa topfförmig ausgebildet sind und als Querschnittsform entweder einen Kreisquerschnitt oder eine von diesem abweichende Querschnittsform - beispielsweise eine bombierte Querschnittsform aufweisen.

2. Behälter nach Anspruch 1, **dadurch gekennzeichnet, dass** zwischen den beiden Behälterhälften (2, 3) eine optionale Schottwand (5) angeordnet ist, deren umlaufende Randzone Bestandteil der gemeinsamen Falzverbindung (4) der beiden Behälterhälften (2, 3) ist.

3. Behälter nach einem der Ansprüche 1 und 2, **dadurch gekennzeichnet, dass** die Schottwand (5) eine im Übergangsbereich der beiden Behälterhälften (2, 3) wirksame, flüssigkeitsundurchlässige, jedoch luftdurchlässige Membran aufweist.

4. Behälter nach einem oder mehreren der vorangegangenen Ansprüche 1 bis 3, **dadurch gekennzeichnet, dass** das Dichtmittel (8) zusätzlich Klebeeigenschaften aufweist.

5. Behälter nach einem der Ansprüche 1 bis 4, **dadurch gekennzeichnet, dass** die Behälterhälften (2, 3) bei ihrer Herstellung jeweils nach dem Umformverfahren thermisch nachbehandelt sind.

6. Behälter nach einem der Ansprüche 1 bis 5, **dadurch gekennzeichnet, dass** zur Herstellung der Behälterhälften (2, 3) vorgesehene Bleche aus korrosionsbeständigen Materialien bestehen und/oder eine korrosionsbeständige Beschichtung aufweisen, welche vor oder nach dem Umformvorgang auf die Bleche aufgebracht sind.

7. Behälter nach einem oder mehreren der vorangegangenen Ansprüche 1 bis 6, **dadurch gekennzeichnet, dass** jede Behälterhälfte (2, 3) dem jeweiligen Umformverfahren angepaßte Radien aufweist.

8. Behälter nach Anspruch 1 bis 7, **dadurch gekennzeichnet, dass** die nach dem jeweiligen Umformverfahren erzielten Blechdicken an den Behälterhälften (2, 3) ein dem zu erwartenden Belastungsfall des Druckluftbehälters (1) angepaßtes Maß aufweisen.

9. Behälter nach Anspruch 1 bis 8, **dadurch gekennzeichnet, dass** der Druckluftbehälter (1 ) eine seiner jeweiligen Einbausituation angepaßte Größe und Form aufweist, und dass gegebenenfalls Befestigungselemente zur Anbringung des Druckluftbehälters (1) in wenigstens einer der beiden Behälterhälften (2, 3) integriert sind.

## Claims

1. Reservoir for motor vehicles, in which reservoir two reservoir halves (2, 3) of approximately equal size are manufactured in a forming process, for example a pressing, deep-drawing, flow-forming, compression or similar process, whereby the open sides of both reservoir halves (2, 3) have cirumferentially continuous web edges (6, 7) projecting at approximately right angles and formed in a subsequent process into a jointly formed, circumferentially continuous seam joint (4) produced by non-thermal joining and with the additional use of a sealing agent (8), by means of which joint (4) the two reservoir halves (2, 3) are connected with each other in a sealing manner, **characterised in that** the reservoir is a compressed-air reservoir (1) whose reservoir halves (2, 3) to be joined with each other are approximately pot-shaped and have a cross-section in the form of either a circular cross-section or a cross-section deviating in shape from said circular cross section - eg a dished cross-section form.

2. Reservoir according to Claim 1, **characterised in that** between the two reservoir halves (2, 3) an optional visual bulkhead wall (5) is arranged whose continuous rim zone is part of the common joint connection (4) of the two reservoir halves (2, 3).

3. Reservoir according to one of the Claims 1 and 2, **characterised in that** the bulkhead wall (5) has a diaphram which is active in the transition area between the two reservoir halves (2, 3) and impermeable to fluids, but permeable to air.

4. Reservoir according to one or several of the foregoing Claims 1 to 3, **characterised in that** the sealing agent (8) also has adhesive properties.

5. Reservoir according to one of the Claims 1 to 4, **characterised in that** in their manufacturing process the reservoir halves (2, 3) are subjected to thermal aftertreatment after the forming process.

6. Reservoir according to one of the Claims 1 to 5, **characterised in that** the metal sheets used for manufacturing the reservoir halves (2, 3) consist of corrosion-resistant materials and/or have a corrosion-resistant coating applied to said metal sheets before or after the forming process.

7. Reservoir according to one or several of the foregoing Claims 1 to 6, **characterised in that** each reservoir half (2, 3) has radii adapted to the respective forming process.

8. Reservoir according to one of the Claims 1 to 7, **characterised in that** after the forming process the reservoir halves (2, 3) have a thickness commensurate with the pressure to which the compressed-air reservoir (1) is expected to be subjected.

9. Reservoir according to one of the Claims 1 to 8, **characterised in that** the size and shape of the compressed-air reservoir (1) is adapted to its respective installation situation and that, if necessary, fastening elements for attaching the compressed-air reservoir (1) are integrated in at least one of the reservoir halves (2, 3).

## Revendications

1. Réservoir pour véhicules à moteur, pour lequel tout d'abord deux moitiés de réservoir (2, 3) de taille approximativement égale sont fabriquées selon un procédé de transformation, par exemple selon un procédé d'estampage, d'emboutissage profond, de fluotournage, de déformation par compression ou procédé similaire, auquel cas des bords d'âme (6, 7) sur tout le pourtour de la circonférence et dépassant de celui-ci de manière approximativement rectangulaire sont conçus côté ouverture des deux moitiés de réservoir (2, 3) et ces bords sont déformés au cours d'une étape suivante par assemblage non thermique et par l'utilisation supplémentaire d'un produit d'étanchéité (8) pour assurer une liaison par pliage formant un ensemble et sur tout le pourtour de la circonférence, par laquelle les deux moitiés de réservoir (2, 3) sont liées l'une à l'autre de manière étanche, **caractérisé en ce que** le réservoir est un réservoir à air comprimé dont ses moitiés de réservoir (2, 3) à relier l'une à l'autre sont conçues en forme de pot et présentent comme forme de section transversale soit une section transversale circulaire, soit une forme de section transversale différente de celle-ci, par exemple une forme de section transversale bombée.

2. Réservoir selon la revendication 1, **caractérisé en ce qu'**une paroi optionnelle (5) est disposée entre les deux moitiés de réservoir (2, 3) et sa zone de bordure sur tout le pourtour fait partie de la liaison par pliage (4) commune des deux moitiés de réservoir (2, 3).

3. Réservoir selon l'une quelconque des revendications 1 et 2, **caractérisé en ce que** la paroi (5) présente une membrane efficace et imperméable au fluide, mais laissant pénétrer l'air dans la zone de transition des deux moitiés de réservoir (2, 3).

4. Réservoir selon une ou plusieurs des revendications 1 à 3 mentionnées précédemment, **caractérisé en ce que** le produit d'étanchéité (8) présente en supplément des propriétés de collage.

5. Réservoir selon l'une quelconque des revendications 1 à 4, **caractérisé en ce que** les moitiés de réservoir (2, 3) sont soumises, lors de la fabrication, à chaque fois à un traitement thermique après le procédé de déformation.

6. Réservoir selon l'une quelconque des revendications 1 à 5, **caractérisé en ce que**, pour fabriquer les moitiés de réservoir (2, 3), des tôles prévues en matériaux anticorrosifs sont utilisées et/ou présentent un revêtement anticorrosion.

7. Réservoir selon une ou plusieurs des revendications 1 à 6 mentionnées précédemment, **caractérisé en ce que** chaque moitié de réservoir (2, 3) présente des rayons adaptés à chaque procédé de déformation.

8. Réservoir selon les revendications de 1 à 7, **caractérisé en ce que** les épaisseurs de tôle obtenues selon chaque procédé de déformation des moitiés de réservoir (2, 3) présentent une cote adaptée à la valeur de sollicitation à attendre du réservoir à air comprimé (1).

9. Réservoir selon les revendications 1 à 8, **caractérisé en ce que** le réservoir à air comprimé (1) présente une taille et une forme adaptées à chaque situation de montage et **en ce que**, le cas échéant, des éléments de fixation sont intégrés dans au moins une des deux moitiés de réservoir (2, 3) pour fixer le réservoir à air comprimé (1).
